# EUROPÄISCHE PATENTSCHRIFT

(11) **EP 0 277 936 B1**
(45) Veröffentlichungstag und Bekanntmachung des Hinweises auf die Patenterteilung: **27.03.1991**
(21) Anmeldenummer: 88890018.0
(22) Anmeldetag: 28.01.1988
(51) Int. Cl.: B07B 1/46

(54) **Seitenabdichtung für Siebvorrichtungen**
Lateral tightening device for screens
Dispositif d'étanchéite latérale pour tamis

(30) Priorität: 05.02.1987 AT 241/87
(43) Veröffentlichungstag der Anmeldung: 10.08.1988
(73) Patentinhaber: IFE Industrie-Einrichtungen Fertigungs-Aktiengesellschaft, A-3340 Waidhofen a.d. Ybbs (AT)
(72) Erfinder: Ahorner, Leander, A-3340 Waidhofen a.d. Ybbs (AT)
(74) Vertreter: Barger, Erich, Dipl.-Ing.

(56) Entgegenhaltungen:
- EP-A- 209 777
- DE-A- 2 108 924
- DE-A- 2 813 630
- DE-B- 1 275 339

## Beschreibung

Die Erfindung bezieht sich auf eine Seitenabdichtung für Siebvorrichtungen, bei denen sich das Sieb zu den Seitenwänden relativ bewegt, vorzugsweise für solche mit einem Rost, der mehrere bewegliche Roststäbe aufweist, die durch an ihnen befestigte, die Spalten zwischen den Roststäben überbrückende, flexible Siebelemente verbunden sind, die mittels der beweglichen Roststäbe abwechselnd bewegt bzw. ge- und entspannt werden, wobei die aus flexiblem Material bestehende Seitenabdichtung einerseits mit den Siebelementen und anderseits mit Rahmenseitenteilen fest verbunden sind.

Eine bekannte Seitenabdichtung dieser Art weist taschenförmige Bereiche auf, die dem Abstand zwischen den Roststäben angepaßt sind. Diese Dichtung weist stellenweise starke Abnützung auf, so daß es wünschenswert ist, die Lebensdauer der Seitendichtung zu verlängern.

Bei Siebeinrichtungen, bei denen das Sieb mit den Seitenwänden fest verbunden ist, wie z.B. die SU-A-1113185 und SU-A-1114481 zeigen, besteht das erfindungsgemäße Problem nicht, so daß diese Druckschriften keine Anregung zur Lösung des Problems geben.

Bei einer anderen Gattung von Siebmaschinen DE-A-2108924 sind anstelle von Seitenwänden Leitbleche vorgesehen und die Abdichtung der Seitenränder des Siebes erfolgt auf der Außenseite dieser Leitbleche. Zu diesem Zweck tragen die Enden der Roststäbe nach oben ragende Arme, und die Dichtelemente sind einerseits mit dem Sieb dicht verbunden und andererseits mit ihren senkrechten Rändern an den Armen befestigt.

Diese Elemente weisen Wellen auf, deren Erzeugende senkrecht zur Siebfläche verlaufen und gegebenenfalls auch zusätzlich eine Welle in der Längsrichtung des Siebes aufweisen können.

Das durch die Erfindung gelöste Problem tritt hierbei nicht auf, nämlich dauerhafte Dichtelemente zu schaffen, die einerseits an einer Seitenwand und andererseits am Längsrand des Siebes befestigt sind, wobei das Sieb gegenüber der Seitenwand eine Relativbewegung ausführt.

Das angestrebte Ziel wird erfindungsgemäß dadurch erreicht, daß die Seitenabdichtung aus einer Reihe einander schuppenartig überlappender Dichtblätter besteht, die zwischen ihren,mit den Siebelementen bzw. den Rahmenseitenteilen befestigten Rändern längsgewölbt verlaufen. Die Erfindung bezieht sich ferner auf Ausgestaltungen dieser Seitenabdichtung.

In der Zeichnung ist der Gegenstand der Erfindung in einer beispielsweisen Ausführungsform dargestellt. Es zeigen Fig. 1 einen Querschnitt durch einen Randbereich der Siebvorrichtung und Fig. 2 die Dichtblätter nach ihrer Verbindung mit den Siebelementen.

Die Seitenabdichtung 1 ist einerseits mit den Siebelementen 2 und anderseits mit einem Rahmenseitenteil 3 dicht verbunden. Vorzugsweise wird die Dichtung mit den Siebelementen verklebt; mit den Rahmenseitenteilen jedoch unter Zwischenschaltung einer Leiste 4 verschraubt.

Die Seitenabdichtung besteht, wie aus Fig. 2 ersichtlich ist, aus einer Reihe von Dichtblättern 5, die mit einer Randzone 6 mit dem aus einzelnen Siebelementen bestehenden Sieb 7 an dessen Oberfläche dicht verbunden sind. Die Dichtblätter überlappen einander, so daß bei einer Siebrichtung gemäß dem Pfeil 8 in Fig. 2 kein Material seitlich austreten kann. Zur Erhöhung der Flexibilität und zur Verringerung einer Dämpfung der Schwingbewegung der Siebelemente ist es zweckmäßig, die Dichtblätter 5 im Bereich der Befestigungszone 6 rechteckig auszuschneiden. Die Ausschnitte sind mit 9 bezeichnet.

Zum Befestigen des Randes 10 der Dichtblätter 5 werden diese gemäß Fig. 1 aufgerichtet und mit den Bereichen 10 am Rahmenseitenteil 3 dicht befestigt. Hiebei bildet sich eine Längswölbung 11 aus, die ein freies Schwingen der Siebelemente 2 zuläßt.

Ist ein Siebelement gespannt, dann sind die benachbarten Siebelemente ganz oder teilweise entspannt. Es ergeben sich daher über den Roststäben Knickstellen in der Siebfläche. Durch die erfindungsgemäße Ausbildung der Seitenabdichtung ist diese trotz der Überlappungsbereiche nahezu über die gesamte Länge homogen bezüglich ihres Verformungswiderstandes. Es ist daher nicht kritisch, wo diese Überlappungsbereiche im Bezug auf die Roststäbe angeordnet werden. Es ist jedoch zweckmäßig, für die Seitenabdichtung die gleiche Teilung zu wählen wie für die Siebelemente. Die Größe der Überlappung in Siebrichtung ist dem jeweiligen Siebgut anzupassen und beträgt in der Regel 1/6 bis 1/3 des Abstandes der Roststäbe.

Die Erfindung ist nicht auf das dargestellte Ausführungsbeispiel beschränkt. So kann die Wölbung 11 auch nach außen gerichtet sein. Ebenso ist es möglich, die Dichtblätter 5 an der Unterseite der Siebelemente 2 an diesen bzw. den Roststäben zu befestigen. Bei hochflexiblen Dichtblättern kann der Rechteckausschnitt 9 entfallen. Auch ist es möglich, die Dichtblätter in der Überlappungszone miteinander, vorteilhafterweise punktförmig zu verbinden, um die Dichtwirkung zu erhöhen. Die bisherigen Versuche haben jedoch gezeigt, daß eine Verbindung zwischen den Dichtblättern, abgesehen von ihren Befestigungszonen mit den Siebelementen bzw. Rahmenseitenteilen, nicht erforderlich ist. Die erfindungsgemäße Dichtung eignet sich für alle Siebvorrichtungen, bei denen die Roststäbe gegenüber den Rahmen eine Bewegung ausführen. Diese Bewegung kann senkrecht zur Siebfläche gerichtet sein, so daß sich das Sieb abwechselnd zwischen den Roststäben nach oben oder unten durchwölbt. Die Richtung der Bewegung der Roststäbe kann auch parallel zur Siebfläche verlaufen. Die erfindungsgemäße Dichtung ist jedoch mit besonderem Vorteil dort anzuwenden, wo die Roststäbe eine kreisende Bewegung ausführen.

## Patentansprüche

1. Seitenabdichtung für Siebvorrichtungen, bei denen sich das Sieb zu den Seitenwänden relativ bewegt, vorzugsweise für solche mit einem Rost, der mehrere bewegliche Roststäbe aufweist, die durch an ihnen befestigte, die Spalten zwischen den Roststäben überbrückende, flexible Siebelemente (2) verbunden sind, die mittels der beweglichen Roststäbe abwechselnd bewegt bzw. ge- und entspannt werden, wobei die aus flexiblem Material bestehende Seitenabdichtung einerseits mit den Siebelementen und anderseits mit Rahmenseitenteilen (3) fest verbunden sind, dadurch gekennzeichnet, daß sie aus einer Reihe einander schuppenartig überlappender Dichtblätter (5) bestehst, die zwischen ihren mit den Siebelementen (2) bzw. den Rahmenseitenteilen (3) befestigten Rändern (6, 10) längsgewölbt verlaufen.

2. Seitenabdichtung nach Anspruch 1, dadurch gekennzeichnet, daß die Dichtblätter (5) im Verbindungsbereich (6) mit den Siebelementen (2) Eckausschnitte (9) aufweisen, deren Breite dem Befestigungsbereich und deren Länge dem Überlappungsbereich entsprechen.

3. Seitenabdichtung nach Anspruch 1 oder 2, dadurch gekennzeichnet, daß die Dichtblätter (5) an der Oberfläche der Siebelemente (2) mit diesen verbunden sind.

4. Seitenabdichtung nach Anspruch 1, 2 oder 3, dadurch gekennzeichnet, daß die Verbindung zwischen den Dichtblättern (5) und den Siebelementen (2) geklebt ist.

5. Seitenabdichtung nach einem der Ansprüche 1 bis 4, dadurch gekennzeichnet, daß der Überlappungsbereich der Dichtblätter (5) in Siebrichtung (8) 1/6 bis 1/3 des Abstandes der Roststäbe beträgt.

6. Seitenabdichtung nach einem der Ansprüche 1 bis 5, dadurch gekennzeichnet, daß die Überlappungsbereiche der Dichtblätter (5) zwischen den Befestigungszonen (6,10) mit den Siebelementen (2) bzw. den Rahmenseitenteilen (3) nicht miteinander verbunden sind.

## Claims

1. A lateral seal for screening devices, in which the screen moves relatively to the side walls, preferably for screens having a grating comprising a plurality of movable bars connected by means of flexible screen elements (2) which are fixed to said bars, bridge the gaps between the bars, and are alternately moved or tensioned and relieved of tension by means of the movable bars, the lateral seal which consists of flexible material being rigidly connected, on the one hand, to the screen elements and, on the other hand, to frame side parts (3), characterised in that it consists of a series of sealing laminae (5) which overlap one another after the style of scales and which extend with a longitudinal curvature between their edges (6, 10) connected to the screen elements (2) and to the frame side parts (3).

2. A lateral seal according to claim 1, characterised in that the sealing laminae (5) have corner cut-outs (9) in the zone (6) where they are connected to the screen elements (2), the width of said corner cut-outs (9) corresponding to the fixing zone and their length corresponding to the overlap zone.

3. A lateral seal according to claim 1 or 2, characterised in that the sealing laminae (5) are connected to the screen elements (2) at the surface thereof.

4. A lateral seal according to claim to claim 1, 2 or 3, characterised in that the connection between the sealing laminae (5) and the screen elements (2) is glued.

5. A lateral seal according to any one of claims I to 4, characterised in that the overlap zone of the sealing laminae (5) in the screen direction (8) is equal to 1/6 to 1/3 of the distance between the grating bars.

6. A lateral seal according to any one of claims 1 to 5 characterised in that the overlap zones of the sealing laminae (5) between the zones (6, 10) where they are fixed to the screen elements (2) and to the frame side parts (3) are not interconnected.

## Revendications

1. Joint latéral pour appareils de tamisage dans lesquels le tamis se déplace par rapport aux parois latérales, de préférence pour des appareils de tamisage comprenant une grille qui comprend elle-même plusieurs barreaux de grille mobiles qui sont reliés par des éléments tamisants flexibles (2), fixés à ces barreaux et qui couvrent les fentes subsistant entre les barreaux de la grille, ces éléments tamisants étant alternativement mis en mouvement ou tendus et détendus par les barreaux mobiles de la grille, le joint latéral composé d'une matière flexible étant fixé solidairement, d'une part aux éléments tamisants et d'autre part, aux parties latérales (3) du cadre, caractérisé en ce que ce joint est composé d'une série de feuilles de joint (5) qui se recouvrent mutuellement en écailles et qui présentent un bombé longitudinal entre leurs bords (6, 10) fixés respectivement aux éléments tamisants (2) et aux parties latérales (3) du cadre.

2. Joint latéral selon la revendication 1, caractérisé en ce que les feuilles de joint (6) présentent, dans la région (6) de fixation aux éléments tamisants (2), des échancrures d'angles (9) dont la largeur correspond à la zone de fixation et dont la longueur correspond à la zone de recouvrement.

3. Joint selon la revendication 2, caractérisé en ce que les feuilles de joint (5) sont fixées aux éléments tamisants (2) au niveau de la surface supérieure de ces éléments.

4. Joint selon la revendication 1, 2 ou 3, caractérisé en ce que la liaison entre les feuilles de joint (5) et les éléments tamisants (2) est collée.

5. Joint latéral selon une des revendications 1 à 4, caractérisé en ce que la zone de recouvrement des feuilles de joint (5) dans la direction du tamisage (8) représente 1/6 à 1/3 de l'écartement des barreaux de la grille.

6. Joint latéral selon une des revendications 1 à 5, caractérisé en ce que les zones de recouvrement des feuilles de joint (5) ne sont pas assemblées les unes aux autres entre les zones de fixation (6, 10) aux éléments tamisants (2) ou aux parties latérales (3) du cadre.
